# FASCICULE DE BREVET EUROPEEN

(11) **EP 2 442 337 B1**
(45) Date de publication et mention de la délivrance du brevet: **31.07.2013**
(21) Numéro de dépôt: 10306126.3
(22) Date de dépôt: 15.10.2010
(51) Int. Cl.: H01H 27/06

(54) **Dispositif de contacteur clé**
Schlüsselkontaktvorrichtung
Key contactor device

(43) Date de publication de la demande: 18.04.2012
(73) Titulaire: Sewosy, Société Par Actions Simplifiée, 67170 Bernolsheim (FR)
(72) Inventeur: Meynet, Gaël, 67170 Bilwisheim (FR)
(74) Mandataire: Nuss, Laurent

(56) Documents cités:
- EP-A1- 0 671 753
- EP-A1- 1 263 010
- DE-A1- 3 104 103
- DE-U1-202007 009 385
- FR-A1- 2 869 337

## Description

La présente invention concerne le domaine des contacteurs électriques et a pour objet un dispositif de contacteur à clé ou autre élément amovible.

On connaît déjà des contacteurs à clé, ou autre élément amovible, dont la clé est insérée dans un cylindre de serrure ne disposant que d'une entrée de clé, communément appelé demi-cylindre de serrure, monté dans un boîtier et ensuite tournée pour solliciter ou actionner au moins un interrupteur permettant l'ouverture ou la fermeture d'un circuit électrique.

Parmi ces contacteurs à clé, certains sont prévus avec deux interrupteurs, disposés symétriquement par rapport à un plan contenant l'axe du demi-cylindre, donnant deux positions de commutation et partant deux positions de rotation de la clé généralement indiquées par des sigles ou des figures apposées sur la face avant du boîtier. Chaque position de commutation permet de commander, par exemple, l'entraînement électrique en ouverture ou en fermeture d'une porte ou d'un portail ou la montée ou la descente d'un volet électrique.

Dans ce type de contacteur à clé comportant deux interrupteurs l'une des deux positions de commutation est atteinte, depuis une position neutre ou centrale du demi-cylindre de serrure où la clé peut être enfichée dans ou extraite de ce dernier, en tournant la clé dans un sens, tandis que l'autre position de commutation est obtenue en tournant la clé dans le sens inverse.

Le document EP 1 263 010 décrit un contacteur à clé avec commande à câble pour des entraînements électriques de portes ou de portails, comprenant une serrure à demi-cylindre fixée dans une ouverture d'une plaque frontale amovible d'un boîtier et comportant un demi-cylindre de fermeture dans lequel une clé peut être enfichée ou extraite dans une position neutre ou centrale déterminée. D'autre part, le demi-cylindre de fermeture présente un panneton interrupteur mobile en pivotement au moyen de la clé de sorte à venir solliciter deux interrupteurs électriques situés dans un même plan perpendiculaire à l'axe de rotation du demi-cylindre et symétriquement de part et d'autre de l'axe de rotation de ce dernier.

En outre, ces contacteurs à clé sont conçus pour fonctionner en mode permanent, c'est-à-dire qu'au moment du relâchement de l'interrupteur, celui-ci reste dans sa dernière position de commutation, ou en mode momentané ou impulsionnel, c'est-à-dire qu'au moment du relâchement de l'interrupteur, celui-ci reprend sa position initiale de non commutation. Ainsi, pour passer d'un mode de fonctionnement, permanent ou momentané à un autre, il est nécessaire de changer de contacteur.

Par ailleurs, un contacteur à clé actuel à deux interrupteurs présente un encombrement important qui nécessite un boîtier avec des dimensions, notamment au niveau de sa largeur, ne permettant pas son implantation dans un cadre ou un profilé de porte ou de fenêtre. Un autre contacteur à clé est connu du document DE 3104103.

La présente invention a pour but de pallier ces inconvénients en proposant un dispositif de contacteur à clé modulable permettant d'être facilement transformable en mode de fonctionnement permanent ou momentané, tout en offrant, le cas échéant, une plus grande compacité, plus particulièrement dans le sens de la largeur du boîtier, que les contacteur à clé actuels afin de permettre, par exemple, son implantation dans un cadre ou profilé de porte ou de fenêtre.

A cet effet, la présente invention a pour objet un dispositif de contacteur à clé comprenant un boîtier comportant deux faces opposées, à savoir respectivement une face avant et un fond, reliées entre elles par des faces latérales, et renfermant, d'une part, un demi-cylindre de serrure monté en rotation axiale autour d'un axe de rotation sous l'effet de la rotation d'une clé enfichée dans ledit demi-cylindre de serrure du côté face avant dudit boîtier et un panneton solidaire dudit demi-cylindre et, d'autre part, un ensemble de commutation comportant au moins un interrupteur configuré en mode momentané,
contacteur se caractérisant essentiellement en ce que ledit panneton est apte, lors de sa rotation, à entraîner en déplacement rectiligne, transversalement à l'axe de rotation dudit demi-cylindre de serrure, un chariot mobile comportant au moins une surface de sollicitation susceptible de venir, par le déplacement du chariot mobile, en contact avec l'interrupteur ou l'un des interrupteurs de sorte à solliciter ce dernier de façon permanente ou, le cas échéant, de façon momentanée grâce à des moyens de rappel amovibles permettant de faire revenir automatiquement le chariot mobile jusqu'à une position neutre ou centrale de non sollicitation.

L'invention sera mieux comprise grâce à la description ci-après, qui se rapporte à un mode de réalisation préféré, donné à titre d'exemple non limitatif, et expliqué avec référence aux dessins schématiques annexés, dans lesquels :
- la figure 1 montre une vue en perspective d'un dispositif de contacteur selon la présente invention à deux interrupteurs, montrant partiellement le boîtier,
- la figure 2a est une vue en coupe transversale du boîtier de la figure 1 au niveau de l'un des deux interrupteurs, dans une configuration de sollicitation de ce dernier par le chariot mobile,
- la figure 2b est une vue de face de la face avant du boîtier représentée sur la figure 2a,
- la figure 3a est une vue en coupe transversale du boîtier de la figure 1 au niveau de l'autre interrupteur, dans une configuration de sollicitation de ce dernier par le chariot mobile,
- la figure 3b est une vue de face de la face avant du boîtier représentée sur la figure 3a,
- la figure 4 est une vue en perspective et en éclatée du dispositif de contacteur représenté sur la figure avec la face avant permettant la fermeture du boîtier,
- la figure 5a est une vue en coupe transversale du boîtier représenté sur la figure 1 comportant un ressort à lame et faisant apparaître en traits interrompus les deux positions du chariot mobile sollicitant chacune l'un des deux interrupteurs avec déformation élastique dudit ressort à lame,
- la figure 5b est une vue de face de la face avant du boîtier représentée sur la figure 5a,
- la figure 6 est une vue en perspective du chariot mobile du dispositif de contacteur représenté sur la figure 1.

Les figures montrent un dispositif de contacteur à clé, selon la présente invention, comprenant un boîtier 1 comportant deux faces opposées, à savoir respectivement une face avant 8 et un fond 14, reliées entre elles par des faces latérales 19, et renfermant, d'une part, un demi-cylindre de serrure 2 monté en rotation axiale autour d'un axe de rotation 2' sous l'effet de la rotation d'une clé enfichée dans ledit demi-cylindre de serrure 2 du côté face avant 8 dudit boîtier 1 et un panneton 3 solidaire dudit demi-cylindre 2 et, d'autre part, un ensemble de commutation 4 comportant au moins un interrupteur 5, 5' configuré en mode momentané.

Conformément à la présente invention dans un tel contacteur le panneton 3 est apte, lors de sa rotation, à entraîner en déplacement rectiligne, transversalement à l'axe de rotation 2' dudit demi-cylindre de serrure 2, un chariot mobile 6 comportant au moins une surface de sollicitation 7, 7' susceptible de venir, par le déplacement du chariot mobile 6 dans un certain sens ou en sens inverse selon le sens et le degré de rotation de la clé, en contact avec l'interrupteur ou l'un des interrupteurs 5, 5' de sorte à solliciter ce dernier de façon permanente ou, le cas échéant, de façon momentanée grâce à des moyens de rappel 16 amovibles permettant de faire revenir automatiquement le chariot mobile 6 jusqu'à une position neutre ou centrale de non sollicitation.

De manière à optimiser la compacité du dispositif de contacteur à clé selon la présente invention, notamment dans le sens de la largeur du boîtier 1, le demi-cylindre de serrure 2, le chariot mobile 6 et l'ensemble de commutation 4 peuvent être avantageusement montés successivement à l'intérieur du boîtier 1 suivant un axe sensiblement perpendiculaire à l'axe de rotation 2' du demi-cylindre de serrure 2.

On comprendra alors que dans une orientation verticale du boîtier 1, le demi-cylindre de serrure 2, le chariot mobile 6 et l'ensemble de commutation 4 seront orientés verticalement les uns au-dessus des autres avec de préférence le demi-cylindre de serrure au niveau le plus bas et l'ensemble de commutation 4 au niveau le plus haut (figures 1, 2a, 3a et 4).

Dans un mode de réalisation préférentiel de la présente invention, l'ensemble de commutation 4 peut comporter deux interrupteurs 5 et 5' situés, à l'état monté, respectivement dans deux plans différents et perpendiculaires audit axe de rotation 2' et sensiblement symétriquement par rapport à un plan contenant l'axe de rotation 2' du demi-cylindre de serrure 2 et le chariot mobile 6 peut comporter deux surfaces de sollicitation 7 et 7' situées chacune, à l'état monté, dans l'un desdits plans (figure 1).

De préférence de manière à optimiser encore la compacité du contacteur, notamment dans le sens de la largeur du boîtier 1, les deux interrupteurs 5 et 5' peuvent avantageusement être alignés ou presque alignés sensiblement parallèlement à l'axe de rotation 2' du demi-cylindre de serrure 2.

Par ailleurs, de préférence, la ou chaque surface de sollicitation 7, 7' peut être constituée successivement par une première partie d'amorçage, consistant de préférence en une pente, de la sollicitation de l'interrupteur ou de l'un des interrupteurs 5, 5' correspondant et par une seconde partie de sollicitation permanente de ce dernier.

Le ou chaque interrupteur 5, 5' peut présenter de préférence un profil arrondi afin de permettre un meilleur contact de glissement avec la surface de sollicitation 7, 7' correspondante.

D'autre part, plus particulièrement dans le cas ou le ou chaque interrupteur 5, 5' présente un profil arrondi, la ou chaque partie d'amorçage peut consister en une arête ou une partie arrondie.

Le cas échéant, lorsque l'ensemble de commutation 4 comporte deux interrupteurs 5 et 5', le chariot mobile 6 peut comprendre deux surfaces de sollicitation 7, 7', dont les deux parties d'amorçage respectives, de préférence en pente, s'étendent ou sont orientées de façon antagoniste entre elles de sorte que l'une des deux partie d'amorçage en pente soit apte à solliciter l'un des deux interrupteurs 5 ou 5', lors du déplacement du chariot mobile 6 dans un certain sens et que l'autre partie d'amorçage en pente soit apte à solliciter l'autre interrupteur 5 ou 5' lors du déplacement du chariot mobile 6 dans un sens inverse (figure 4 et figure 6).

De préférence, le chariot mobile 6 peut être monté en déplacement dans le boîtier 1 par coulissement grâce à un mécanisme de glissière 9, 10 et peut comporter au moins une face de contact et d'entraînement 11, 11' positionnée transversalement sur la trajectoire circulaire du panneton 3 de sorte que celui-ci puisse venir, lors de sa rotation, en contact avec la ou l'une desdites face(s) et entraîner le chariot mobile 6 en coulissement.

Dans un mode de réalisation préférentiel du chariot mobile 6, comme on peut le voir sur les figures 4 et 6, celui-ci peut présenter la forme d'un parallélépipède rectangle, comprenant deux faces latérales 11 et 11' opposées constituant chacune une face de contact et d'entraînement, deux faces latérales 13 et 13' opposées et deux bases 12 et 12' opposées, dont l'une d'entre elle ou base 12 de sollicitation comporte au moins une surface de sollicitation 7, 7'.

D'autre part, de manière à obtenir un contact plus efficace entre le panneton 3 et l'une ou l'autre des deux faces de contact et d'entraînement 11 et 11', selon le sens et le degré de rotation du panneton 3, ces dernières peuvent de préférence être inclinées vers l'intérieur du chariot mobile 6, depuis la base 12 de sollicitation jusqu'à l'autre base 12' opposée.

Dans une forme de réalisation préférentielle, la base 12 de sollicitation du chariot mobile 6 peut comprendre au moins une gorge 21, 21' s'étendant, à l'état monté, parallèlement au sens de déplacement du chariot mobile 6 et étant apte à recevoir l'interrupteur ou l'un des interrupteurs 5, 5' correspondant. En outre, le fond de la ou de chaque gorge 21, 21' peut être conformée, au moins en partie, en pente vers un point de la base 12 de sollicitation, situé en retrait de l'une des deux faces de contact et d'entraînement 11, 11' opposées. La ou chaque pente forme alors la première partie d'amorçage et la face externe de la base 12 de sollicitation, s'étendant entre la pente et la face de contact et d'entraînement 11, 11' correspondantes, forme alors la seconde partie de sollicitation permanente de la surface de sollicitation ou de l'une des surfaces de sollicitation 7, 7' correspondants.

De manière à assurer le coulissement du chariot mobile 6, dans une forme de réalisation préférentielle, les deux faces latérales 13 et 13' opposées peuvent comporter chacune une première partie de glissière 9, de préférence du type rainure ou nervure, s'étendant parallèlement à la base 12 de sollicitation et étant apte à coopérer en glissement et en coulissement avec une seconde partie de glissière 10 complémentaire, de préférence du type rainure ou nervure, intégrée dans le boîtier 1 ou dans un insert 15 rapporté dans le boîtier 1 et fixé dans ce dernier par des moyens de fixation 23, par exemple, par vissage (figures 1, 4 et 6).

De préférence, l'une des deux secondes parties de glissière 10, du type rainure ou nervure, peut être pratiquée dans le fond 14 du boîtier 1 perpendiculairement à l'axe de rotation 2' du demi-cylindre de serrure et l'autre seconde partie de glissière 10 peut être intégrée dans un insert 15 se présentant sous la forme d'une plaque, de préférence une plaque rectangulaire, dans l'une des grandes faces de laquelle est pratiquée l'autre seconde partie de glissière 10, du type rainure ou nervure. La plaque 15 peut s'étendre dans le boîtier 1 entre le fond 14 et la face avant 8 perpendiculairement à l'axe 2' du demi-cylindre de serrure 2.

Dans une forme de réalisation préférentiel des moyens de rappel, ceux-ci peuvent consister en un ressort à lame(s) 16 fixé de façon amovible, de préférence sensiblement perpendiculairement à l'axe de rotation 2' du demi-cylindre de serrure 2, d'une part, par une première partie de fixation, de préférence l'une de ses extrémités, sur le chariot mobile 6 et, d'autre part, par une seconde partie de fixation, éloignée de ladite première partie de fixation, sur un point fixe situé à l'intérieur du boîtier 1 (figure 4 et figure 5a).

Plus particulièrement, la présente invention peut prévoir que le ressort à lame 16 soit fixé, par l'une de ses extrémités, le cas échéant, sur la base 12' du chariot libre 6 de forme globalement parallélépipédique rectangle, opposée à la base 12 de sollicitation, par l'intermédiaire d'un premier étrier 17 et que la seconde partie de fixation du ressort à lame 16 soit fixée sur le fond 14 du boîtier 1 par l'intermédiaire d'un second étrier 18. Le premier étrier 17 et/ou le second étrier 18 peuvent avantageusement être associé à des moyens de maintien en assemblage 17', du type par exemple broche ou goupille 17', avec la première ou seconde partie de fixation correspondante du ressort à lame 16.

De préférence un tel assemblage de maintien peut être effectué à l'aide seule d'une goupille 17' traversant la première partie de fixation du ressort à lame 16 et le premier étrier 17 fixé sur le chariot mobile 6 (figure 4), tandis que la seconde partie de fixation du ressort à lame 16 peut être insérée simplement dans le second étrier 18 fixé sur le fond 14 du boîtier 1, ce afin de rendre encore plus aisé et plus rapide la mise en place du ressort à lame 16 dans le boîtier 1 et partant l'opération de changement du mode de fonctionnement, permanent ou momentané, du dispositif selon la présente invention.

En outre, de manière à empêcher ou à limiter les oscillations du ressort à lame 16 lors de son rappel en position de repos, la présente invention peut prévoir avantageusement un moyen d'amortissement, non représenté, tel que par exemple un relief ou un bossage pratiquée dans le fond 14 du boîtier 1 venant au contact avec frottement avec le ressort à lame 16 en position de repos de ce dernier ou un élément rapporté tel qu'une bille fixée sur le fond 14 et venant en contact avec frottement avec ledit ressort.

Par ailleurs si on se réfère à la figure 4 on peut voir que la face avant 8 du boîtier 1, qui peut être fixée de façon amovible sur ce dernier grâce à des vis 20, peut comporter un capot de protection 8' permettant également de cacher les vis 20.

En outre la face visible de la face avant 8, le cas échéant 8', peut comporter, dans le cas d'un ensemble de commutation 4 comportant deux interrupteurs 5 et 5', deux repères 22 ou sigles, par exemple, deux triangles ou flèches inversés, marquant deux positions de rotation de la clé (figures 2b et 3b) correspondant chacune à une position de sollicitation de l'un des deux interrupteurs 5 ou 5' permettant de commander, par exemple, l'entraînement électrique en ouverture ou en fermeture d'une porte ou d'un portail ou la montée ou la descente d'un volet électrique.

Ainsi grâce à un dispositif de contacteur à clé, selon la présente invention, il est possible de modifier le mode de fonctionnement du ou des interrupteurs 5, 5' initialement configurés chacun en mode momentané, soit dans un mode de fonctionnement permanent, lorsque le chariot mobile 6 n'est pas associé à des moyens de rappel 16 amovible, laissant, après relâchement, le chariot mobile 6 en position de sollicitation, soit dans un mode de fonctionnement momentané ou impulsionnel, lorsque le chariot mobile 6 est associé à des moyens de rappel 16, rappelant, après relâchement, le chariot mobile 6 dans une position neutre ou centrale de non sollicitation.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de contacteur à clé comprenant un boîtier (1) comportant deux faces opposées, à savoir respectivement une face avant (8) et un fond (14), reliées entre elles par des faces latérales (19), et renfermant, d'une part, un demi-cylindre de serrure (2) monté en rotation axiale autour d'un axe de rotation (2') sous l'effet de la rotation d'une clé enfichée dans ledit demi-cylindre de serrure (2) du côté face avant (8) dudit boîtier (1) et un panneton (3) solidaire dudit demi-cylindre (2) et, d'autre part, un ensemble de commutation (4) comportant au moins un interrupteur (5, 5') configuré en mode momentané,
contacteur **caractérisé en ce que** ledit panneton (3) est apte, lors de sa rotation, à entraîner en déplacement rectiligne, transversalement à l'axe de rotation (2') dudit demi-cylindre de sernire (2), un chariot mobile (6) comportant au moins une surface de sollicitation (7, 7') susceptible de venir, par le déplacement du chariot mobile (6), en contact avec l'interrupteur ou l'un des interrupteurs (5, 5') de sorte à solliciter ce dernier de façon permanente ou, le cas échéant, de façon momentanée grâce à des moyens de rappel (16) amovibles permettant de faire revenir automatiquement le chariot mobile (6) jusqu'à une position neutre ou centrale de non sollicitation.

2. Dispositif, selon la revendication 1, **caractérisé en ce que** le demi-cylindre de serrure (2), le chariot mobile (6) et l'ensemble de commutation (4) sont montés successivement à l'intérieur du boîtier (1) suivant un axe sensiblement perpendiculaire à l'axe de rotation (2') du demi-cylindre de serrure (2).

3. Dispositif, selon la revendication 2, **caractérisé en ce que** l'ensemble de commutation (4) comporte deux interrupteurs (5, 5') situés, à l'état monté, respectivement dans deux plans différents et perpendiculaires audit axe de rotation (2') et sensiblement symétriquement par rapport à un plan contenant l'axe de rotation (2') du demi-cylindre de serrure (2) et **en ce que** le chariot mobile (6) comporte deux surfaces de sollicitation (7) et (7') situées chacune, à l'état monté, dans l'un desdits plans.

4. Dispositif, selon la revendication 3, **caractérisé en ce que** les deux interrupteurs (5) et (5') sont alignés ou presque alignés sensiblement parallèlement à l'axe de rotation (2') du demi-cylindre de serrure (2).

5. Dispositif, selon l'une quelconque des revendications 1 à 4, **caractérisé en ce que** la ou chaque surface de sollicitation (7, 7') est constituée successivement par une première partie d'amorçage, consistant de préférence en une pente, de la sollicitation de l'interrupteur ou de l'un des interrupteurs (5, 5') correspondant, et par une seconde partie de sollicitation permanente et **en ce que**, le cas échéant, lorsque l'ensemble de commutation (4) comporte deux interrupteurs (5) et (5'), le chariot mobile (6) comprend deux dites surfaces de sollicitation (7, 7'), dont les deux parties d'amorçage respectives, de préférence en pente, s'étendent ou sont orientées de façon antagoniste entre elles, de sorte que l'une des deux partie d'amorçage, de préférence en pente, soit apte à solliciter l'un des deux interrupteurs (5) ou (5') lors du déplacement du chariot mobile (6) dans un certain sens et que l'autre partie d'amorçage, de préférence en pente, soit apte à solliciter l'autre interrupteur (5) ou (5') lors du déplacement du chariot mobile (6) dans un sens inverse.

6. Dispositif, selon l'une quelconque des revendications 1 à 5, **caractérisé en ce que** le chariot mobile (6) est monté en déplacement dans le boîtier (1) par coulissement grâce à un mécanisme de glissière (9, 10) et **en ce qu'**il comporte au moins une face de contact et d'entraînement (11, 11') positionnée transversalement sur la trajectoire circulaire du panneton (3) de sorte que celui-ci puisse venir, lors de sa rotation, en contact avec la ou l'une desdites face(s) et entraîner le chariot mobile (6) en coulissement.

7. Dispositif, selon la revendication 6, **caractérisé en ce que** le chariot mobile (6) présente la forme d'un parallélépipède rectangle, comprenant deux faces d'extrémité (11) et (11') opposées constituant chacune une face de contact et d'entraînement, deux faces latérales (13) et (13') opposées et deux bases (12) et (12') opposées dont l'une d'entre elle ou base de sollicitation (12) comporte au moins une surface de sollicitation (7, 7').

8. Dispositif, selon la revendication 7 et la revendication 5, **caractérisé en ce que** la base (12) de sollicitation du chariot mobile (6) comprend au moins une gorge (21, 21') s'étendant, à l'état monté, parallèlement au sens de déplacement du chariot mobile (6) et étant apte à recevoir l'interrupteur ou l'un des interrupteurs (5, 5') correspondant, **en ce que** le fond de la ou de chaque gorge (21, 21') est conformée, au moins en partie, en pente vers un point de la base de sollicitation (12) situé en retrait de l'une des deux faces de contact et d'entraînement (11) et (11') opposées, la ou chaque pente formant alors la première partie d'amorçage et la base (12) de sollicitation, s'étendant entre la pente et la face de contact et d'entraînement (11, 11') correspondantes, formant alors la seconde partie de sollicitation permanente de la surface de sollicitation ou de l'une des surfaces de sollicitation (7, 7') correspondantes.

9. Dispositif, selon l'une quelconque des revendications 7 à 8, **caractérisé en ce que** les deux faces latérales (13) et (13') opposées peuvent comporter chacune une première partie de glissière (9), de préférence du type rainure ou nervure, s'étendant parallèlement à la base (12) de sollicitation et étant apte à coopérer en glissement et en coulissement avec une seconde partie de glissière (10) complémentaire, de préférence du type rainure ou nervure, intégrée dans le boîtier (1) ou dans un insert (15) rapporté dans le boîtier (1) et fixé dans ce dernier par des moyens de fixation (23), par exemple, par vissage.

10. Dispositif, selon la revendication 9, **caractérisé en ce que** l'une des deux secondes parties de glissière (10) est pratiquée dans le fond (14) du boîtier (1) et **en ce que** l'autre seconde partie de glissière (10) est intégrée dans l'insert (15).

11. Dispositif, selon l'une quelconque des revendications 1 à 10, **caractérisé en ce que** les moyens de rappel (16) consistent en un ressort à lame(s) fixé de façon amovible, de préférence sensiblement perpendiculairement à l'axe de rotation (2') du demi-cylindre de serrure (2), d'une part, par une première partie de fixation sur le chariot mobile (6) et, d'autre part, par une seconde partie de fixation sur un point fixe situé à l'intérieur du boîtier (1).

12. Dispositif, selon la revendication 11, **caractérisé en ce que** le ressort à lame (16) est fixé par l'une de ses extrémités, le cas échéant, sur la base (12') du chariot libre (6) de forme globalement parallélépipédique rectangle, opposée à la base (12) de sollicitation, par l'intermédiaire d'un premier étrier (17) et **en ce que** la seconde partie de fixation du ressort à lame (16) est fixée sur le fond (14) du boîtier (1) par l'intermédiaire d'un second étrier (18), ledit premier étrier (17) et/ou ledit second étrier (18) étant associé à des moyens de maintien en assemblage (17'), du type par exemple broche ou goupille (17'), avec la première ou seconde partie de fixation correspondante du ressort à lame (16).

## Patentansprüche

1. Schlüssel-Kontaktvorrichtung, mit einem Gehäuse (1), das zwei entgegengesetzte Flächen aufweist, nämlich eine Vorderfläche (8) und eine Bodenfläche (14), die miteinander über Seitenflächen (19) verbunden sind, und das einerseits einen Schloss-Halbzylinder (2), der axial drehbar um eine Drehachse (2') unter der Wirkung der Drehung eines Schlüssels befestigt ist, der in den Schloss-Halbzylinder (2) von der Vorderfläche (8) des Gehäuses (1) aus eingesteckt ist, und einen mit dem Halbzylinder (2) fest verbundenen Schlossbart (3), und andererseits eine Schalterbaugruppe (4) umgibt, die zumindest einen Unterbrecher (5, 5') umfasst, der in Momentan-Betriebsart konfiguriert ist,
wobei die Kontaktvorrichtung **dadurch gekennzeichnet ist, dass** der Schlossbart (3) bei seiner Drehung zum Antrieb einer geradlinigen Bewegung, eines beweglichen Schlittens (6) quer zur Drehachse (2') des Schloss-Halbzylinders (2) ausgebildet ist, wobei der bewegliche Schlitten (6) zumindest eine Betätigungsfläche (7, 7') aufweist, die durch die Bewegung des beweglichen Schlittens (6) in Kontakt mit dem Unterbrecher oder einem der Unterbrecher (5, 5') derart kommen kann, dass der letztere in dauerhafter Weise, oder gegebenenfalls in momentaner Weise mit Hilfe von entfernbaren Rückführeinrichtungen (16) betätigt wird" die die automatische Rückführung des beweglichen Schlittens (6) in eine Neutral- oder Mittelstellung ohne Betätigung ermöglichen.

2. Vorrichtung nach Anspruch 1, **dadurch gekennzeichnet, dass** der Halb-Schließzylinder (2), der bewegliche Schlitten (6) und die Schalterbaugruppe (4) aufeinander folgend im Inneren des Gehäuses (1) entlang einer Achse befestigt werden, die im Wesentlichen senkrecht zur Drehachse (2') des Schloss-Halbzylinders (2) steht.

3. Vorrichtung nach Anspruch 2, **dadurch gekennzeichnet, dass** die Schalterbaugruppe (4) zwei Unterbrecher (5, 5') umfasst, die im befestigten Zustand jeweils in zwei unterschiedlichen und zu der Drehachse (2') unter einem rechten Winkel stehenden Ebenen und im Wesentlichen symmetrisch bezüglich einer Ebene liegen, die die Drehachse (2') des Schloss-Halbzylinders (2) enthält, und dass der bewegliche Schlitten (6) zwei Betätigungsflächen (7) und (7') umfasst, die jeweils in montiertem Zustand in einer der Ebenen liegen.

4. Vorrichtung nach Anspruch 3, **dadurch gekennzeichnet, dass** die zwei Unterbrecher (5, 5') im Wesentlichen parallel oder nahezu parallel zur Drehachse (2') des Schloss-Halbzylinders ausgerichtet ausgerichtet sind.

5. Vorrichtung nach einem der Ansprüche 1 bis 4, **dadurch gekennzeichnet, dass** jede Betätigungsfläche (7, 7') aufeinander folgend durch einen Anfangsabschnitt, der vorzugsweise ein geneigter Abschnitt ist, für die Betätigung des Unterbrechers oder eines der entsprechenden Unterbrecher (5, 5') und durch einen zweiten Abschnitt für eine dauernde Betätigung gebildet ist, und gegebenenfalls, wenn die Schalterbaugruppe (4) zwei Unterbrecher (5, 5') umfasst, der bewegliche Schlitten (6) zwei dieser Betätigungsflächen (7, 7') umfasst, deren jeweilige Anfangsabschnitte, vorzugsweise geneigte Abschnitte, sich in entgegengesetzter Weise zueinander erstrecken oder ausgerichtet sind, derart, dass einer der zwei Anfangsabschnitte, vorzugsweise ein geneigter Abschnitt, zur Betätigung des einen der Unterbrecher (5) oder (5') während der Bewegung des beweglichen Schlittens (6) in einer vorgegebenen Richtung ausgebildet ist, während der andere Anfangsabschnitt, vorzugsweise ein geneigter Abschnitt, zur Betätigung des anderen Unterbrechers (5) oder (5') während der Bewegung des beweglichen Schlittens (6) in entgegengesetzter Richtung ausgebildet ist.

6. Vorrichtung nach einem der Ansprüche 1 bis 5, **dadurch gekennzeichnet, dass** der bewegliche Schlitten (6) für eine Bewegung in dem Gehäuse (1) durch Gleiten mit Hilfe eines Gleitmechanismus (9, 10) befestigt ist, und dass er zumindest eine Kontakt- und Antriebsfläche (11, 11') umfasst, die quer zu der kreisförmigen Bahn des Schlossbartes (3) derart angeordnet ist, dass dieser bei seiner Drehung in Kontakt mit der Fläche oder einer der Flächen kommen kann und den beweglichen Schlitten (6) gleitend antreibt.

7. Vorrichtung nach Anspruch 6, **dadurch gekennzeichnet, dass** der bewegliche Schlitten (6) die Form eines rechtwinkligen Parallelepipeds aufweist, der zwei entgegengesetzte Endflächen (11) und (11'), die jeweils eine Kontakt- und Antriebsfläche bilden, zwei entgegengesetzte Seitenflächen (13) und (13'), und zwei entgegengesetzte Hauptflächen (12) und (12') aufweist, von denen die eine oder Betätigungs-Hauptfläche (12) zumindest eine Betätigungsfläche (7, 7') umfasst.

8. Vorrichtung nach Anspruch 7, und Anspruch 5, **dadurch gekennzeichnet, dass** die Betätigungs-Hauptfläche (12) des beweglichen Schlittens (6) zumindest eine Nut (21, 21') umfasst, die sich im montierten Zustand parallel zur Richtung der Bewegung des beweglichen Schlittens (6) erstreckt und zur Aufnahme des entsprechenden Unterbrechers oder der entsprechenden Unterbrecher (5, 5') ausgebildet ist, dass der Boden der oder jeder Nut (21, 21') zumindest teilweise in Form eines geneigten Abschnittes in Richtung auf einen Punkt der Betätigungs-Hauptfläche (12) ausgerichtet ist, der hinter der einen der zwei entgegengesetzten Kontakt- und Antriebsflächen (11) liegt, wobei der oder jeder geneigte Abschnitt dann den ersten Anfangsabschnitt bildet und die Betätigungs-Hauptfläche (12), die sich zwischen dem geneigten Abschnitt und der entsprechenden Kontakt- und Antriebsfläche (11, 11') erstreckt, dann den zweiten Teil der dauernden Betätigung der Betätigungsfläche oder der einen entsprechenden Betätigungsflächen (7, 7') bildet.

9. Vorrichtung nach einem der Ansprüche 7 bis 8, **dadurch gekennzeichnet, dass** die zwei entgegengesetzten Seitenflächen (13) und (13') jeweils einen ersten Gleitführungs-Abschnitt (9), vorzugsweise vom Typ einer Nut oder Rippe, aufweisen können, der sich parallel zu der Betätigungs-Hauptfläche (12) erstreckt und zum gleitenden und geführten Zusammenwirken mit einem zweiten komplementären Gleitführungs_Abschnitt (10), vorzugsweise vom Typ einer Nut oder Rippe ausgebildet ist, die in dem Gehäuse (1) oder einem Einsatz (15) integriert ist, der mit dem Gehäuse (1) verbunden ist und in dem letzteren durch Befestigungsmittel (23), beispielsweise durch Schrauben befestigt ist.

10. Vorrichtung nach Anspruch 9, **dadurch gekennzeichnet, dass** der eine der zwei zweiten Gleitführungs-Abschnitte (10) an dem Boden (14) des Gehäuses (1) angeordnet ist, und dass der andere zweite Gleitführungs-Abschnitt (10) in dem Einsatz (15) integriert ist.

11. Vorrichtung nach einem der Ansprüche 1 bis 10, **dadurch gekennzeichnet, dass** die Rückführeinrichtungen (16) aus einer Blattfeder oder Blattfedern bestehen, die in fester Weise, vorzugsweise im Wesentlichen unter einem rechten Winkel zur Drehachse (2') des Halb-Schließzylinders (2) einerseits durch einen ersten Befestigungsteil auf dem beweglichen Schlitten (6) und andererseits auf einem zweiten Befestigungsteil auf einem festen Punkt befestigt ist, der im Inneren des Gehäuses (1) liegt.

12. Vorrichtung nach Anspruch 11, **dadurch gekennzeichnet, dass** die Blattfeder (16) über eine ihrer Enden gegebenenfalls auf der freien Hauptfläche (12') des die Form eines allgemein rechtwinkligen Parallelepipeds aufweisenden Schlittens (6), die entgegengesetzt zur Betätigungs-Hauptfläche (12) angeordnet ist, über einen ersten Winkel (17) befestigt ist, und dass der zweite Befestigungsteil der Blattfeder (16) auf dem Boden (14) des Gehäuses (1) über einen zweiten Winkel (18) befestigt ist, wobei der erste Winkel (17) und/oder der zweite Winkel (18) über Halte- und Befestigungseinrichtungen (17'), beispielsweise vom Typ einer Spindel oder eines Stiftes (17'), mit dem entsprechenden ersten oder zweiten Befestigungsteil der Blattfeder (16) verbunden sind.

## Claims

1. Key contactor device comprising a case (1) with two opposite faces, namely a front face (8) and a back (14), joined together by lateral faces (19), and containing, on the one hand, a half-cylinder lock (2) mounted in axial rotation about an axis of rotation (2') activated by the rotation of a key inserted into said half-cylinder lock (2) from the front face side (8) of said case (1) and a key bit (3) connected to said half-cylinder (2) and, on the other hand, a switching assembly (4) comprising at least one switch (5, 5') configured in momentary mode,
said contactor being **characterised in that** said key bit (3) is able, during its rotation, to move in straight line, transversely to the axis of rotation (2') of said half-cylinder lock (2), a movable carriage (6) comprising at least one actuating surface (7, 7') able to come, by means of the displacement of the movable carriage (6), into contact with the switch or one of the switches (5, 5') so as to actuate the latter in a permanent fashion or, if necessary, in a momentary manner by means of removable return means (16) making it possible to return the movable carriage (6) automatically to a neutral or central position of non-actuation.

2. Device according to claim 1, **characterised in that** the half-cylinder lock (2), the movable carriage (6) and the switching assembly (4) are mounted in succession on the inside of the case (1) according to an axis substantially perpendicular to the axis of rotation (2') of the half-cylinder lock (2).

3. Device according to claim 2, **characterised in that** the switching assembly (4) comprises two switches (5, 5') located, in the mounted state, respectively in two different planes perpendicular to said axis of rotation (2') and substantially symmetrical to a plane containing the axis of rotation (2') of the half-cylinder lock (2) and **in that** the movable carriage (6) comprises two actuating surfaces (7) and (7') each located, in the mounted state, in one of said planes.

4. Device according to claim 3, **characterised in that** the two switches (5) and (5') are aligned or almost aligned substantially parallel to the axis of rotation (2') of the half-cylinder lock (2).

5. Device according to any one of claims 1 to 4, **characterised in that** the or each actuating surface (7, 7') is formed in succession by a first priming part, preferably consisting of a gradient, for actuating the corresponding switch or one of the switches (5, 5'), and by a second permanent actuating part and **in that**, if necessary, if the switching assembly (4) comprises two switches (5) and (5'), the movable carriage (6) comprises two said actuating surfaces (7, 7'), the two respective priming sides of which, preferably at a gradient, extend or are oriented in an opposing manner to one another, such that one of the two priming parts, preferably at a gradient, is able to actuate one of the two switches (5) or (5') during the displacement of the movable carriage (6) in a certain direction, and **in that** the other priming part, preferably at a gradient, is able to actuate the other switch (5) or (5') during the displacement of the movable carriage (6) in a reverse direction.

6. Device according to any one of claims 1 to 5, **characterised in that** the movable carriage (6) is mounted in displacement in the case (1) by sliding by means of a sliding mechanism (9, 10), and **in that** it comprises at least one contact and drive face (11, 11') positioned transversely on the circular trajectory of the key bit (3) such that the latter can come into contact during its rotation with the face or one of the faces and drive the movable carriage (6) by sliding.

7. Device according to claim 6, **characterised in that** the movable carriage (6) has the form of a rectangular parallelepiped comprising two opposite end faces (11) and (11') each forming a contact and driving face, two lateral (13) and opposite (13') faces and two opposite bases (12) and (12'), one of which called actuating base (12) comprises at least one actuating surface (7, 7').

8. Device according to claim 7 and claim 5, **characterised in that** the actuating base (12) of the movable carriage (6) comprises at least one groove (21, 21') extending, in the mounted state, parallel to the direction of displacement of the movable carriage (6) and being able to receive the corresponding switch or one of the switches (5, 5'), **in that** the base of the groove or each groove (21, 21') corresponds, at least partly, at a gradient towards a point of the actuating base (12) located set back from one of the two opposite contact and drive faces (11) and (11'), the or each gradient then forming the first priming part and the actuating base (12) extending between the gradient and the corresponding contact and drive face (11, 11'), then forming the second permanent actuating part of the actuating surface or one of the corresponding actuating surfaces (7, 7').

9. Device according to any one of claims 7 to 8, **characterised in that** the two opposite lateral faces (13) and (13') can each comprise a first sliding part (9), preferably in the form of a groove or rib, extending parallel to the actuating base (12) and being able to cooperate by sliding and running with a second complementary sliding part (10), preferably in the form of a groove or rib, integrated into the case (1) or into an insert installed in the case (1) and fixed into the latter by fixing means (23), for example, by screwing.

10. Device according to claim 9, **characterised in that** one of the two second sliding parts (10) is formed in the back (14) of the case (1) and **in that** the other second sliding part (10) is integrated into the insert (15).

11. Device according to any one of claims 1 to 10, **characterised in that** the return means (16) consist of a blade spring fixed in a movable manner, preferably substantially perpendicular to the axis of rotation (2') of the half-cylinder lock (2), on the one hand, by a first part for fixing to the movable carriage (6) and, on the other hand, by a second part for fixing to a fixed point on the inside of the case (1).

12. Device according to claim 11, **characterised in that** the blade spring (16) is fixed at one of its ends, as necessary, onto the base (12') of the free carriage (6) with the overall form of a rectangular parallelepiped, opposite the actuating base (12), by means of a first stirrup (17), and **in that** the second fixing part of the blade spring (16) is fixed to the back (14) of the case (1) by means of a second stirrup (18), said first stirrup (17) and/or said second stirrup (18) being connected to means for holding the assembly (17'), for example a pin or dowel (17'), to the first or second corresponding fixing part of the blade spring (16).
